# EUROPÄISCHE PATENTSCHRIFT

(11) **EP 0 045 365 B1**
(45) Veröffentlichungstag und Bekanntmachung des Hinweises auf die Patenterteilung: **15.02.1984**
(21) Anmeldenummer: 81104544.2
(22) Anmeldetag: 12.06.1981
(51) Int. Cl.: B22D 11/06

(54) **Metalleinlauf in Stranggiessvorrichtungen mit bewegten Kokillenwänden**
Means for introducing molten metal into a continuous-casting mould having travelling walls
Dispositif pour introduire le métal fondu dans un moule de coulée continu dont les parois sont mobiles

(30) Priorität: 01.08.1980 DE 3029223
(43) Veröffentlichungstag der Anmeldung: 10.02.1982
(73) Patentinhaber: Fried. Krupp Gesellschaft mit beschränkter Haftung, 45143 Essen (DE)
(72) Erfinder: Figge, Dieter, Dipl.-Ing., D-4300 Essen (DE); Hartwig, Jürgen, Dr.-Ing., D-4300 Essen 14 (DE); Neuschütz, Dieter, Dr.-Ing., D-4300 Essen-Kettwig (DE); Pötschke, Jürgen, Dr.-Ing., D-4300 Essen (DE)

## Beschreibung

Die Erfindung bezieht sich auf einen Metalleinlauf in Stranggiessvorrichtungen, nach dem Oberbegriff des Anspruchs 1 CH-A-508 433.

Derartige bekannte Stranggiessvorrichtungen lassen sich insbesondere bei nach aussen hin abgeschlossenem Metalleinlauf mit gutem Ergebnis betreiben, da der Zutritt von Luft zum flüssigen Metall verhinderbar und die Regelung der zugeführten Metallmenge insbesondere bei hohen Giessgeschwindigkeiten beherrschbar ist. Schwierigkeiten entstehen im Bereich des feststehenden Eingusskörpers dadurch, dass dieser gegen die in Giessrichtung bewegten Kokillenwände abgedichtet sein muss, um das Austreten flüssigen Metalls nach aussen zu vermeiden.

Aus der CH-A 508 433 ist eine Düse für die Zuführung geschmolzenen Metalls beim Bandgiessen in Raupenkokillen bekannt, deren mit dem Giessmetall in Berührung kommender Teil aus einem hitzebeständigen und chemisch widerstandsfähigen Werkstoff schlechter Wärmeleitfähigkeit besteht. Das Mundstück der Düse ist allseitig, d.h. um seinen ganzen Umfang, mit Einlagen aus einem selbstschmierenden Werkstoff versehen; diese stehen aus der Oberfläche des Mundstücks gerade so weit hervor, dass einerseits jede direkte Berührung der Düsenoberfläche mit den Kokillenhälften und andererseits ein Eindringen von Giessmetall in das Spiel zwischen Mundstück und Kokillenhälften verhindert ist. Die Grössenordnung für das Spiel zwischen Mundstück und Kokillenhälften liegt in dem Bereich zwischen 0,2 bis 0,3 mm, wobei das Mass von 0,3 mm sich hinsichtlich der Verhinderung des Eindringens von Metallschmelze an der oberen Grenze befindet.

Die FR-PS 1 094517 beschreibt einen gattungsgemässen Metalleinlauf, dessen Eingusskörper - abgesehen ggf. von einem metallischen Mantel - durchgehend aus einem feuerfesten Werkstoff mit geringer Wärmeleitfähigkeit besteht und sich über mehrere Führungsschienen an den Wänden der als in sich starrer Körper ausgebildeten Kokille abstützt. Die Kokillenwände sind im Bereich des Eingusskörpers gegebenenfalls mit Graphit, d.h. mit einem gut wärmeleitenden Werkstoff, ausgekleidet.

Wie der oben erläuterte Stand der Technik erkennen lässt, besteht das der Erfindung zugrunde liegende technische Problem darin, dass die zwischen Metallschmelze und Kokillenwerkstoff bzw. Eingusskörper werkstoffwirkenden Kräfte für eine rein mechanische Abdichtung sehr kleine Spaltabmessungen erforderlich machen; diese lassen sich bei den hohen Giesstemperaturen insbesondere für Kupfer und Stahl und deren hohe Aggressivität für feuerfeste Werkstoffe nicht über den notwendigen Zeitraum von einigen Stunden aufrechterhalten. Das in den Spalt zwischen Kokillenwänden und dem Eingusskörper gelangende flüssige Metall könnte zwar bei seiner vollständigen Erstarrung abdichtend wirken; dieser Erstarrungsvorgang ist jedoch unerwünscht und nachteilig, da das gerade erstarrte Metall fortlaufend aus dem Spalt herausgerissen oder aber auf den bewegten Kokillenwänden schleifen und somit deren Oberfläche beschädigen würde. Dies hätte eine Zerstörung der gerade entstandenen Metallhaut, eine schlechte Oberfläche des Giesserzeugnisses sowie gegebenenfalls eine Beschädigung der Stranggiessvorrichtung zur Folge.

Die gestellte Aufgabe wird durch einen Metalleinlauf der eingangs genannten Gattung gelöst, der im wesentlichen zumindest die Merkmale des Anspruchs 1 aufweist.

Die Erfindung beinhaltet danach die Erkenntnis, dass ein kontinuierlicher Giessprozess unter stationären Bedingungen nur dann möglich ist, wenn in dem Spalt zwischen den einander zugewandten Flächen der Kokillenwände und des Eingusskörpers keine Brücke aus erstarrtem Metall gebildet wird. Es kommt daher darauf an, die Erstarrung des Metalls am Eingusskörper zu verhindern, da andernfalls die Gefahr einer Brückenbildung zur Kokille besteht. Damit die beginnende Erstarrung nicht den Eingusskörper erreicht, also zwischen diesem und den Kokillenwänden ein mit flüssigem Metall angefüllter Flüssigbereich aufrechterhalten bleibt, sind die Kokillenwände mit einer geeigneten wärmedämmenden Beschichtung ausgestattet und bewegen sich relativ zum Eingusskörper so schnell, dass in den mit flüssigem Metall angefüllten Spaltbereich nur soviel Metall fliesst, wie durch Erstarren verbraucht und durch die Bewegung der Kokillenwände abgeführt wird: Zwischen den Kokillenwänden und zumindest dem Austrittsbereich des Eingusskörpers ist also stets ein Zweiphasenbereich vorhanden, in dem das in den Spalt einströmende Metall durch Erstarrung im Erstarrungsbereich gerade aufgezehrt wird.

Die Erfindung vermittelt also die Lehre, dass der Spalt zwischen dem Eingusskörper und den bewegten Kokillenwänden selbsttätig durch erstarrendes Metall abdichtbar ist, sofern die Materialeigenschaften und die durch die Einstellung des Spalts bedingten geometrischen Verhältnisse der gegeneinander abzudichtenden Bestandteile in Abhängigkeit von der Geschwindigkeit der Kokillenwände gerade so aufeinander abgestimmt sind, dass die in den Spalt einströmende Metallmenge der mit den Kokillenwänden aus dem Spalt herausgeförderten erstarrten Metallmenge entspricht.

Der Erfindungsgegenstand setzt also, im Gegensatz zum Stand der Technik, eine mit der Spaltabmessung abgestimmte Bewegung der Kokillenwände voraus, da nur dann der in dem Spalt befindliche Flüssigbereich durch Aufrechterhalten eines Gleichgewichts zwischen der Zuführmenge an flüssigem Metall und der Abführmenge an erstarrendem Metall bestehen bleibt. Da das Einfliessen flüssigen Metalls in den Spalt zugelassen wird, weist dieser-abhängig u.a. von der Geschwindigkeit der Kokillenwände - erheblich grössere Abmessungen auf als die bisher bekannten vergleichbaren Einrichtungen.

Als Beschichtungswerkstoffe für die Kokillenwände kommen insbesondere Pulver und alkohotische Suspensionen auf Glas-, Schlacke-, Graphit-, Keramik-Graphit-Basis zur Anwendung; die Beschichtung kann jedoch auch unter Verwendung geeigneter Salze, Fette und Öle hergestellt sein.

Der Spalt ist beim Erfindungsgegenstand so eingestellt, dass er mehr als 0,3 mm und allenfalls bis 2 mm beträgt. Bevorzugte Ausführungsformen sind dadurch gekennzeichnet, dass der Spalt nicht grösser ist als 1,5 bzw. 1 mm (Anspruch 2 bzw. 3).

Die einander zugewandten Wände der Kokille und des Eingusskörpers sind vorteilhafterweise so ausgebildet und angeordnet, dass sie zumindest im Austrittsbereich des Eingusskörpers parallel zueinander verlaufen.

Vorzugsweise ist der Spalt zwischen dem Eingusskörper und den bewegten Kokillenwänden auf einen Wert zwischen 0,5 bis 1 mm eingestellt, wobei die Geschwindigkeit der Kokillenwände zwischen 10 bis 20 Meter pro Minute beträgt (Anspruch 4). Eine derartig ausgebildete Ausführungsform ist insbesondere zum Vergiessen von Stahl geeignet.

Infolge der hohen Wärmebelastung der Kokillenwände stellt deren Verwerfung, durch welche der Abstand zum Eingusskörper verändert wird, ein besonderes Problem dar. Um diesen Abstand, das heisst die Spaltbreite, möglichst konstant auf dem gewünschten Wert zu halten, ist es zweckmässig, Führungsschienen vorzusehen, an denen sich die Kokillenwände mit geringer Vorspannung abstützen (Anspruch 5). Die vorteilhaft aus dem Werkstoff des Eingusskörpers bestehenden Führungsschienen (Anspruch 11 ) können fest mit dem Eingusskörper verbunden sein, sind aber zweckmässigerweise derart beweglich (Anspruch 10) in diesem gehalten, dass entweder ein gewünschter Abstand zwischen Kokille und Eingusskörper während des Giessvorgangs erhalten bleibt oder dass der Abstand zwischen den beiden genannten Bestandteilen in dem gewünschten Umfang verändert werden kann.

Die Führungsschienen können insbesondere auch unter Verwendung von Federelementen beweglich im Eingusskörper geführt sein. Bei einer besonders bevorzugten Ausführungsform des Erfindungsgegenstandes ist es möglich, die Lage der Führungsschienen bezüglich der Kokillenwände von aussen zu verstellen; zu diesem Zweck können die Führungsschienen insbesondere durch Verstellkeile oder ähnliche fernbedienbare Hubeinrichtungen innerhalb des Eingusskörpers höhenverstellbar sein.

Zweckmässigerweise sind die Führungsschienen auf der den Kokillenwänden zugewandten Seite verhältnismässig schmal ausgebildet; ihre Breite quer zur Längsrichtung des Eingusskörpers beträgt vorzugsweise nicht mehr als fünf Millimeter (Anspruch 7).

Es hat sich weiterhin als vorteilhaft erwiesen, die Führungsschienen so anzuordnen, dass ihr Grösstabstand voneinander quer zur Längsrichtung des Eingusskörpers zweihundert Millimeter beträgt (Anspruch 6). Um eine Brückenbildung zwischen den Kokillenwänden und dem Eingusskörper zu vermeiden, nähern sich die Führungsschienen der Austrittkante des Eingusskörpers allenfalls bis auf dreissig (Anspruch 8) bzw. bis auf fünfzig Millimeter (Anspruch 9).

Bei einer besonders bevorzugten Ausgestaltung des Erfindungsgegenstandes ist der Austrittsbereich des Eingusskörpers mit einer sich in Giessrichtung trichterförmig erweiternden Bohrung ausgestattet; die Bohrungswandung verläuft vorteilhaft konvex-gekrümmt, unter Umständen jedoch auch geradlinig oder konkav-gekrümmt. Durch die auf das Giessproblem abgestimmte Krümmung des Austrittsbereiches werden die folgenden Ziele optimal erreicht: Hohe mechanische Stabilität des Eingussbereiches des Eingusskörpers, ausreichend hohe Wärmekapazität und Wärmeleitung nach aussen, das heisst in Richtung Kokille, und weitgehende Beruhigung der turbulenten Strömung.

Der Austrittsbereich und der Restbereich des Eingusskörpers sind zweckmässig in einer Weise miteinander verbunden, die thermisch bedingte Abmessungsänderungen zulässt (Anspruch 13); insbesondere können die beiden Bereiche des Eingusskörpers durch Steckverbindungen aneinander befestigt sein. Als geeignete Werkstoffe für den Austrittsbereich kommen insbesondere Si₃N₄, BN oder Cermet zur Anwendung; der Restbereich des Eingusskörpers kann insbesondere aus feuerfester hochtonerdehaltiger Keramik hergestellt sein, wie beispielsweise Silimanitstein. Die erwähnte, Verschiebungen zulassende Verbindung ist insbesondere dann von Vorteil, wenn der Austrittsbereich des Eingusskörpers - im Gegensatz zu dessen Restbereich - aus einem Werkstoff mit guter Wärmeleitfähigkeit besteht (Anspruch 16).

Um zu verhindern, dass das flüssige Metall zu weit in den Spalt zwischen der Kokille und dem Eingusskörper eindringt, ist der Spalt im Austrittsbereich des Eingusskörpers vorteilhaft mit Inertgas gefüllt; der Inertgasdruck ist dabei so gewählt, dass seine Grösse geringfügig unterhalb derjenigen des metallostatischen Drucks der Schmelze im Austrittsbereich liegt (Anspruch 14). Da der Inertgasdruck stets kleiner ist als der bereits erwähnte metallostatische Druck der Schmelze, kann das Inertgas nicht in das flüssige Metall und in den Giessstrang gelangen. Eine Ausführungsform des Erfindungsgegenstandes mit Inertgas-Abdichtung weist vorzugsweise zusätzlich die Merkmale des Anspruchs 15 auf.

Die Erfindung wird nachfolgend anhand zweier in der Zeichnung dargestellter bevorzugter Ausführungsbeispiele im einzelnen erläutert.
Fig. 1 schematisch einen Längs-Teilschnitt durch den erfindungsgemässen Metalleinlauf im Austrittsbereich des Eingusskörpers,
Fig. 2 in gegenüber Fig. 1 verkleinertem Massstab einen Teilschnitt durch den mit mehreren nebeneinander liegenden Führungsschienen ausgestatteten Eingusskörper quer zu dessen Längserstreckung und
Fig. 3 schematisch einen Längsschnitt durch einen erfindungsgemässen Metalleinlauf, dessen Eingusskörper im Austrittsbereich mit einem Inertgaskanal ausgestattet ist.

Der erfindungsgemässe Metalleinlauf weist als wesentliche Bestandteile in Richtung des Pfeiles 1 bewegte bandförmige Kokillenwände 2 und einen feststehenden Eingusskörper 3 auf, der seinerseits aus einem Austrittsbereich 4 und einem rückwärtigen Restbereich 5 zusammengesetzt ist. Die Bereiche 4 und 5 bestehen aus einem Werkstoff mit guter (Bereich 4) bzw. mit geringer (Bereich 5) Wärmeleitfähigkeit.

Das zu vergiessende flüssige Metall wird in Richtung des Pfeiles 6 durch eine Bohrung 7 im Eingusskörper 3 zwischen die sich bewegenden Kokillenwände 2 eingeleitet; der von diesen ausgehende Erstarrungsbereich ist mit 8 bezeichnet. Die Bohrung 7 mit der Längsachse 7' erweitert sich im Austrittsbereich 4 mit der Aussenfläche 4' und derAustrittskante4" in Giessrichtung (Pfeil 6) trichterförmig.

Zur Abdichtung des Spaltes 9 zwischen den Kokillenwänden 1 und der Aussenfläche 4' bzw. 5' der Bereiche 4 und 5 des Eingusskörpers 3 wird dafür Sorge getragen, dass der Abstand zwischen den Bestandteilen 2 und 3 stets etwa 0,7 Millimeter beträgt. Darüber hinaus sind die Kokillenwände 2 - die sich mit einer Geschwindigkeit von etwa 17 Meter pro Minute bewegen - so beschichtet, dass die beginnende Erstarrung (Erstarrungsbereich 8) nicht den Eingusskörper 3 bzw. dessen Austrittsbereich 4 erreicht, sondern ein mit flüssigem Metall angefüllter spaltförmiger Flüssigbereich 8' aufrechterhalten bleibt. Die Aufrechterhaltung dieses Flüssigbereiches 8' hat zur Folge, dass im Spalt 9 zwischen den Bestandteilen 2 und 3 keine Brücke aus erstarrtem Metall gebildet wird. Die während des Giessvorgangs herrschenden Betriebsbedingungen (Spaltbreite, Beschichtung der Kokillenwände, Geschwindigkeit der Kokillenwände) sind also derart gewählt, dass durch den spaltförmigen Flüssigbereich 8' immer gerade so viel flüssiges Metall nach links nachströmt, wie nach dem Erstarren an den Kokillenwänden 2 durch deren Bewegung nach rechts (Pfeil 1 ) abgeführt wird.

Um sicherzustellen, dass die Spaltbreite in der gewünschten Grösse ständig erhalten bleibt, ist der Eingusskörper 3 auf der den Kokillenwänden 2 zugewandten Seite (das heisst im Bereich der Aussenflächen 4' und 5' in Fig. 1) mit Führungsschienen 10 ausgestattet, an denen sich die Kokillenwände 2 mit geringer Vorspannung abstützen (vgl. Fig. 2). Die Breite b dieser Führungsschienen beträgt vorzugsweise nicht mehr als fünf Millimeter, ihr gegenseitiger Abstand a quer zur Längsrichtung des Eingusskörpers 3 nicht mehr als zweihundert Millimeter.

Um die Führungswirkung der Führungsschienen 10 gegebenenfalls verändern zu können, können diese - in Abänderung der in Fig. 2 dargestellten Ausführungsform - verstellbar im Eingusskörper 3 gehalten sein; darüber hinaus ist es möglich, die Führungsschienen 10 unter Zwischenschaltung von Federelementen beweglich im Eingusskörper 3 anzuordnen.

Die Mittelebene des Eingusskörpers 3 quer zur Längsachse 7' ist in Fig. 2 mit 7" bezeichnet.

Zweckmässigerweise reichen die Führungsschienen 10 - in Richtung der Längsachse 7' (bzw. in Richtung der Pfeile 1 und 6) gesehen - so nah wie möglich an die Austrittskante 4" des Austrittsbereichs 4 heran; ihr Abstand von dieser Austrittskante muss jedoch so bemessen sein, dass sie in jedem Falle ausserhalb des in Fig. 1 angedeuteten Erstarrungsbereiches 8 - der in den Spalt 9 hineinreicht- liegen.

Der Abstand c der Vorderkanten der Führungsschienen 10 von der Austrittskante 4" ist daher nicht kleiner als dreissig Millimeter (vgl. Fig. 1).

Bei der in Fig. 3 dargestellten Ausführungsform ist der Austrittsbereich 4 des Eingusskörpers 3 mit einem Ringkanal 11 ausgestattet, durch welchen Inertgas in den Spalt zwischen den Bestandteilen 2 und 4 geführt wird. Der Ringkanal 11 steht über eine Zuführleitung 12 mit einer nicht dargestellten Inertgasquelle in Verbindung.

Der Druck des Inertgases ist dabei so bemessen, dass er ständig geringfügig unter dem Wert des metallostatischen Druckes in der Schmelze im Bereich der Austrittskante 4" des Austrittsbereiches 4 liegt. Das vorhandene Inertgas verhindert das zu weite Eindringen von Schmelze in den Spalt zwischen den Bestandteilen 2 und 4, ohne dass die Gefahr des Einlagerns von Inertgas in den Giessstrang besteht.

Auf der von der Austrittskante 4" abgewandten rückwärtigen Seite ist der Ringkanal 11 durch eine gleichzeitig an den Kokillenwänden 2 anliegende Dichtung 13 verschlossen.

Der Erfindungsgegenstand ist nicht auf die Verwendung im Zusammenhang mit bandförmigen Kokillenwänden beschränkt; er kann auch mit andersartig aufgebauten Kokillenwänden zusammenwirken.

## Patentansprüche

1. Metalleinlauf in Stranggiessvorrichtungen, die einen feststehenden feuerfesten Eingusskörper (3) und eine diesen teilweise umschliessende Kokille mit in Giessrichtung bewegten Kokillenwänden (2) aufweisen, wobei zwischen den einander zugewandten Flächen der Kokillenwände und des Eingusskörpers zumindest an dessen Austrittsbereich (4) ein Spalt (9) eingestellt ist, dadurch gekennzeichnet, dass die Kokillenwände (2) eine wärmedämmende Beschichtung aufweisen, dass der Spalt (9) mehr als 0,3 mm bis 2 mm beträgt und dass die Geschwindigkeit der Kokillenwände derart eingestellt ist, dass in dem Spalt zwischen dem von den Kokillenwänden (2) ausgehenden Erstarrungsbereich (8) und dem Eingusskörper (3) ein mit flüssigem Metall angefüllter Flüssigbereich (8') vorhanden ist.

2. Einrichtung nach Anspruch 1, dadurch gekennzeichnet, dass der Spalt (9) allenfalls bis zu 1,5 mm beträgt.

3. Einrichtung nach Anspruch 1, dadurch gekennzeichnet, dass der Spalt (9) allenfalls bis zu 1 mm beträgt.

4. Einrichtung nach einem der Ansprüche 1 bis 3, dadurch gekennzeichnet, dass der Spalt (9) auf einen Wert zwischen 0,5 bis 1 mm eingestellt ist und dass die Geschwindigkeit der Kokillenwände (2) zwischen 10 bis 20 m/min. beträgt.

5. Einrichtung nach einem der Ansprüche 1 bis 4, dadurch gekennzeichnet, dass der Spalt (9) zwischen den Kokillenwänden (2) und dem Eingusskörper (3) durch an diesen angeordnete Führungsschienen (10) eingestellt ist, die sich mit geringer Vorspannung an den Kokillenwänden abstützen.

6. Einrichtung nach einem der Ansprüche 1 bis 5, dadurch gekennzeichnet, dass der Grösstabstand der Führungsschienen (10) voneinander - quer zur Längsrichtung des Eingusskörpers (3) gesehen - 200 mm beträgt.

7. Einrichtung nach einem der Ansprüche 1 bis 6, dadurch gekennzeichnet, dass die Breite der Führungsschienen (10) quer zur Längsrichtung des Eingusskörpers (3) höchstens 5 mm beträgt.

8. Einrichtung nach einem der Ansprüche 1 bis 7, dadurch gekennzeichnet, dass die Führungsschienen (10) sich der Austrittskante (4") des Eingusskörpers (3) - in dessen Längsrichtung gesehen -allenfalls bis auf 30 mm nähern.

9. Einrichtung nach einem der Ansprüche 1 bis 8, dadurch gekennzeichnet, dass die Führungsschienen (10) sich der Austrittskante (4") des Eingusskörpers (3) - in dessen Längsrichtung gesehen - aIIenfaIIs bis auf 50 mm nähern.

10. Einrichtung nach einem der Ansprüche 1 bis 9, dadurch gekennzeichnet, dass die Führungsschienen (10) beweglich im Eingusskörper (3) gehalten sind.

11. Einrichtung nach einem der Ansprüche 1 bis 10, dadurch gekennzeichnet, dass die Führungsschienen (10) aus dem Werkstoff des Eingusskörpers (3) bestehen.

12. Einrichtung nach einem der Ansprüche 1 bis 11, dadurch gekennzeichnet, dass der Austrittsbereich (4) des Eingusskörpers (3) eine sich in Giessrichtung (Pfeil 6) trichterförmig erweiternde Bohrung (7) aufweist.

13. Einrichtung nach einem der Ansprüche 1 bis 12, dadurch gekennzeichnet, dass der Austrittsbereich (4) und der Restbereich (5) des Eingusskörpers (3) in einer Weise miteinander verbunden sind, die thermisch bedingte unterschiedliche Abmessungsänderungen zulässt.

14. Einrichtung nach einem der Ansprüche 1 bis 13, dadurch gekennzeichnet, dass der Spalt (9) im Austrittsbereich (4) des Eingusskörpers (3) Inertgas mit einem Druck enthält, dessen Grösse geringfügig unterhalb derjenigen des metallostatischen Drucks der Schmelze im Austrittsbereich (4) liegt.

15. Einrichtung nach Anspruch 14, dadurch gekennzeichnet, dass der Eingusskörper (3) auf der den Kokillenwänden (2) zugewandten Aussenseite einen Ringkanal (11) aufweist, der ausserhalb der Kokille an eine Inertgasquelle angeschlossen und auf der vom Austrittsbereich (4) abgewandten Seite gegenüber den Kokillenwänden (2) abgedichtet ist.

16. Einrichtung nach einem der Ansprüche 1 bis 15, dadurch gekennzeichnet, dass der Austrittsbereich (4) des Eingusskörpers (3) - im Gegensatz zu dessen Restbereich (5) - aus einem Werkstoff mit guter Wärmeleitfähigkeit besteht.

## Revendications

1. Dispositif pour introduire le métal fondu dans un moule de coulée continue, comportant un corps de coulée (3) fixe en matériau réfractaire, ainsi qu'un moule équipé de parois mobiles (2) dans le sens de la coulée et enrobant partiellement le corps de coulée (3), de manière à ménager un entrefer entre les faces opposées des parois du moule et le corps de coulée (3), au moins à la hauteur de la zone de sortie (4) de ce même corps de coulée, caractérisé en ce que les parois des moules portent un revêtement assurant l'isolation thermique, en ce que la largeur de l'entrefer (9) se situe entre plus de 0,3 mm et 2 mm, et en ce que la vitesse de déplacement des parois du moule est déterminée de manière qu'une zone liquide (8'), remplie de métal fondu, se trouve maintenue dans l'entrefer entre la zone de solidification (8), partant des parois (2) du moule et le corps de coulée (3).

2. Dispositif selon la revendication 1, caractérisé en ce que l'entrefer (9) peut atteindre, selon le cas, une largeur maximale de 1,5 mm.

3. Dispositif selon la revendication 1, caractérisé en ce que l'entrefer (9) peut atteindre, selon le cas, une largeur maximale de 1 mm.

4. Dispositif selon l'une quelconque des revendications 1 à 3, caractérisé en ce que l'entrefer est réglé sur une largeur de 0,5 à 1 mm, et en ce que la vitesse de déplacement des parois du moule (2) se situe entre 10 à 20 mètres par minute.

5. Dispositif selon l'une quelconque des revendications 1 à 4, caractérisé en ce que l'entrefer (9) entre les parois du moule (2) et le corps de coulée (3) est déterminé par l'intermédiaire de rails de guidage (10) maintenus sur ce dernier et s'appuyant sous une légère précontrainte contre les parois du moule.

6. Dispositif selon l'une quelconque des revendications 1 à 5, caractérisé en ce que, vue transversalement au sens longitudinal du corps de coulée (3), la distance maximale entre les rails de guidage (10) est de 200 mm.

7. Dispositif selon l'une quelconque des revendications 1 à 6, caractérisé en ce que la largeur maximale des rails de guidage (10), disposés transversalement au sens longitudinal du corps de coulée (3), est de 5 mm.

8. Dispositif selon l'une quelconque des revendications 1 à 7, caractérisé en ce que les rails de guidage (10) se rapprochent de l'arête de sortie (4") du corps de coulée (3), vu dans le sens longitudinal, pour limiter, selon le cas, à 30 mm la distance entre les rails de guidage (10) et l'arête de sortie (4") du corps de coulée.

9. Dispositif selon l'une quelconque des revendications 1 à 8, caractérisé en ce que les rails de guidage (10) se rapprochent de l'arête de sortie (4") du corps de coulée, vu dans le sens longitudinal, pour limiter, selon le cas, à 50 mm la distance entre le rail de guidage (10) et l'arête de sortie (4") du corps de coulée.

10. Dispositif selon l'une quelconque des revendications 1 à 9, caractérisé en ce que les rails de guidage gardent une certaine mobilité dans le corps de coulée (3).

11. Dispositif selon l'une quelconque des revendications 1 à 10, caractérisé en ce que les rails de guidage (10) sont réalisés dans le même matériau que le corps de coulée (3).

12. Dispositif selon l'une quelconque des revendications 1 à 11, caractérisé en ce que la zone de sortie (4) du corps de coulée (3) comporte un percement (7) s'évasant en forme d'entonnoir dans le sens de la coulée (flèche 6).

13. Dispositif selon l'une quelconque des revendications 1 à 12, caractérisé en ce que la zone de sortie (4) et la zone complémentaire (5) du corps de coulée (3) sont reliées entre elles selon un procédé qui admet les variations dimensionnelles provoquées par les sollicitations thermiques.

14. Dispositif selon l'une quelconque des revendications 1 à 13, caractérisé en ce que, dans la zone de sortie (4) du corps de coulée, l'entrefer (9) contient un gaz inerte dont la pression est légèrement inférieure à la pression métallostatique de la coulée dans cette zone de sortie (4).

15. Dispositif selon la revendication 14, caractérisé en ce que, sur la face extérieure tournée vers les parois (2) du moule, le corps de coulée (3) comporte un canal annulaire (11) qui est branché sur une source d'alimentation en gaz placée à l'extérieur du moule, et qui, sur la face opposée à la zone de sortie (4), est obturé par rapport aux parois du moule.

16. Dispositif selon l'une quelconque des revendications 1 à 15, caractérisé en ce que la zone de sortie (4) du corps de coulée se compose, contrairement à la zone complémentaire (5), d'un matériau présentant une bonne conductivité thermique.

## Claims

1. A metal inlet of a continuous casting apparatus, comprising a stationary fire resistant pouring body (3) partially surrounded by a mould having walls (2) movable in the casting direction, whereby a gap (9) is provided between the facing surfaces of the mould walls and the pouring body at least at the outlet portion (4) of the latter, characterised in that the mould walls (2) have a thermally insulating layer, the gap (9) amounts to more than 0,3 mm to 2 mm and the speed of the mould walls is such that a zone (8') filled with liquid metal is present in the gap between the solidification range (8) formed from the mould walls (2) and the pouring body (3).

2. Apparatus according to claim 1, characterised in that the gap (9) amounts to at least 1,5 mm.

3. Apparatus according to claim 1, characterised in that the gap (9) amounts to at least 1 mm.

4. Apparatus according to one of claims 1 to 3, characterised in that the gap (9) is set to a value between 0,5 and 1 mm and the speed of the mould walls (2) is between 10 and 20 m/min.

5. Apparatus according to one of claims 1 to 4, characterised in that the gap (9) between the mould walls (2) and the pouring body (3) is formed by guide rails (10) disposed between them which are supported under small pre-tension against the mould walls.

6. Apparatus according to one of claims 1 to 5, characterised in that the maximum spacing of the guide rails (10) from one another, seen transversely to the length of the casting body (3), is 200 mm.

7. Apparatus according to one of claims 1 to 6, characterised in that the width of the guide rails (10) transversely to the length of the pouring body (3) is at most 5 mm.

8. Apparatus according to one of claims 1 to 7, characterised in that the guide rails (10) extend to at least up to 30 mm from the outlet edge (4") of the pouring body (3), seen in the longitudinal direction of the latter.

9. Apparatus according to one of claims 1 to 8, characterised in that the guide rails (10) extend at least up to 50 mm from the outlet edge (4") of the pouring body (3), seen in the longitudinal direction of the latter.

10. Apparatus according to one of claims 1 to 9, characterised in that the guide rails (10) are movably mounted in the pouring body (3).

11. Apparatus according to one of claims 1 to 10, characterised in that the guide rails (10) consist of the material of the pouring body (3).

12. Apparatus according to one of claims 1 to 11, characterised in that the outlet portion (4) of the pouring body (3) has a funnel shaped bore (7) which diverges in the casting direction (arrow 6).

13. Apparatus according to one of claims 1 to 12, characterised in that the outlet portion (4) and the remainder (5) of the pouring body (3) are so connected as to allow different thermally induced changes of dimensions.

14. Apparatus according to one of claims 1 to 13, characterised in that the gap (9) contains in the region of the outlet (4) of the pouring body (3) inert gas at a pressure slightly lower than the metallostatic pressure of the melt in the outlet region (4).

15. Apparatus according to claim 14, characterised in that the pouring body (3) has in its outer surface facing the mould walls (2) an annular channel (11) which is connected outside the mould to a source of inert gas which is sealed in relation to the mould walls at the side remote from the outlet region (4).

16. Apparatus according to one of claims 1 to 15, characterised in that the outlet portion (4) of the pouring body (3), in contrast to the remainder (5) thereof, consists of a material of high thermal conductivity.
